# EUROPÄISCHE PATENTSCHRIFT

(11) **EP 0 302 489 B1**
(45) Veröffentlichungstag und Bekanntmachung des Hinweises auf die Patenterteilung: **31.07.1991**
(21) Anmeldenummer: 88112683.3
(22) Anmeldetag: 03.08.1988
(51) Int. Cl.: B41F 13/56, B41F 13/60, B65H 45/28

(54) **Falzapparat**
Folding apparatus
Dispositif à plier

(30) Priorität: 07.08.1987 DE 3726239
(43) Veröffentlichungstag der Anmeldung: 08.02.1989
(73) Patentinhaber: Albert-Frankenthal AG, D-67225 Frankenthal (DE)
(72) Erfinder: Stäb, Rudolf, D-6710 Frankenthal (DE)
(74) Vertreter: Munk, Ludwig, Dipl.-Ing.

(56) Entgegenhaltungen:
- EP-A- 0 151 412

## Beschreibung

Die Erfindung betrifft einen Falzapparat zur Herstellung von mindest einmal quergefalzten, parallel zum Querfalz beschnittenen Produkten, mit einer Querschneideinrichtung, wenigstens einer Querfalzeinrichtung und wenigstens einer Glattschnitteinrichtung, die aus auf einem mit Falzklappen, welche mit Falzmessern eine Sammelzylinders zusammenwirken, versehenen Falzzylinder im Bereich zwischen den Falzklappen angeordneten Scherenschnittmessern und wenigstens einem hiermit zusammenwirkenden, auf einem an den vom Sammelzylinder ablaufenden Umfangsbereich des Falzzylinders angestellten Messerzylinder aufgenommenen Gegenscherenschnittmesser besteht.

Ein Falzapparat dieser Art ist aus der DE-A 3030705 bekannt. Bei dieser bekannten Anordnung sind die Scherenschnittmesser in einem festen Abstand von den Falzklappen angeordnet und können daher nicht verstellt werden. Der Eingriff der Scherenschnittmesser erfolgt daher stets im selben Abstand von den Falzklappen. Vielfach ist es jedoch erwünscht, diesen Abstand zu verändern, beispielsweise um eine Regulierung vornehmen zu können. Also weitere Forderung kommt hinzu, daß Produktionsausfälle infolge von Maschinenstillstandszeiten möglichst vermieden werden sollen.

Hiervon ausgehend ist es daher die Aufgabe der vorliegenden Erfindung, einen Falzapparat eingangs erwähnter Art unter Vermeidung der Nachteile der bekannten Anordnungen so zu verbessern, daß der Abstand des Scherenschnittmessereingriffs von den Falzklappen während des Betriebs verstellbar ist.

Diese Aufgabe wird erfindungsgemäß dadurch gelöst, daß der Falzzylinder aus wenigstens zwei koaxialen, gegeneinander verdrehbaren, mit gleicher Geschwindigkeit antreibbaren Armaturenträgern besteht, die mit Falzklappen bzw. Scherenschnittmessern besetzt und mit koaxialen Antriebsrädern versehen sind, welche mittels eines verstellbaren Überbrückungsgetriebes antriebsmäßig miteinander gekuppelt sind, wobei das Antriebsrad des die Scherenschnittmesser tragenden Armaturenträgers mit einem Antriebsrad des Messerzylinders und das Antriebsrad des die Falzklappen tragenden Armaturenträgers mit einem den Falzmessern zugeordneten, sammelzylinderseitigen Antriebsrad im Eingriff sind.

Das hier vorgesehene Überbrückungsgetriebe gewährleistet eine formschlüssige antriebsmäßige Kupplung des den Armaturenträgern für die Falzklappen bzw. Scherenschnittmesser zugeordneten Antriebsräderpaars, so daß sich bei normalem Betrieb praktisch eine quasistarre Verbindung und damit ein exakter Gleichlauf der den Falzzylinder bildenden Armaturenträger ergibt. Gleichzeitig ist sichergestellt, daß durch entsprechende Verstellung der Elemente des Überbrückungsgetriebes eine hiermit korrespondierende, gegenseitige Verstellung der jeweils zugeordneten Armaturenträger erreicht werden kann. Eine entsprechende Betätigung des Überbrückungsgetriebes kann bei laufendem Falzapparat erfolgen, so daß Stillegungen und die damit verbundenen Nachteile hinsichtlich Makulaturanfall etc. vermieden werden. Hinzu kommt, daß eine während des Betriebs durchführbare Glattschnittregulierung gleichzeitig auch eine einfache Kontrolle ermöglicht. Die mit der Erfindung erzielbaren Vorteile sind damit insbesondere in einer hohen Wirtschaftlichkeit sowie einer ausgezeichneten Bedienungsfreundlichkeit zu sehen.

Das Überbrückungsgetriebe kann dabei in einer einfachen Ausführung zwei fest miteinander verbundene, in axialer Richtung verstellbar angeordnete, schräg verzahnte Ritzel aufweisen, die mit den zugeordneten, ebenfalls schräg verzahnten Antriebsrädern kämmen. In einer anderen Ausführung können die beiden Ritzel mittels eines Differentialgetriebes miteinander verbunden sein, was eine Verstellung in Umfangsrichtung ermöglicht, so daß ein grosser Einstellweg zur Verfügung steht. Hierbei ist es daher in vorteilhafter Weise möglich, nicht nur eine Regulierung des Glattschnitts vorzunehmen, sondern auch eine Passivierung, indem die Scherenschnittmesser so weit von den Falzklappen weggestellt werden, daß der gegenseitige Eingriff von Scherenschnittmesser und Gegenscherenschnittmesser außerhalb des hinteren Bogenendes der gefalzten Produkte erfolgt.

Vorteilhaft kann das Überbrückungsgetriebe eine zu den Wellen der zugeordneten Antriebsrädern parallele Achse aufweisen, auf der die mit den zugeordneten Antriebsrädern kämmenden Ritzel drehbar gelagert sind, die durch ein Harmonic-Drive-Getriebe antriebsmäßig miteinander verbunden sind, das zwei jeweils mit einem Ritzel verbundene, innen verzahnte, steife Ringe aufweist, die im Eingriff mit einem gemeinsamen, außen verzahnten, elastischen Ring sind, in den ein auf der die Ritzel aufnehmenden Achse, die mittels einer Stelleinrichtung in Drehrichtung verstellbar ist, befestigter, eliptischer Bund eingreift. Diese Maßnahmen ergeben ersichtlich eine besonders einfache und kompakte Bauweise. Gleichzeitig ist hierbei infolge der hohen Untersetzung des Harmonic-Drive-Getriebes eine äußerst feinfühlige Einstellung möglich.

Zum Ausgleich der Geschwindigkeitsdifferenz zwischen den beiden innenverzahnten Ringen des Harmonic-Drive-Getriebes kann dabei einfach eines der Antriebsräder zwei Zahnkränze mit unterschiedlichem Durchmesser aufweisen, von denen einer mit dem zugeordneten Ritzel und der andere mit dem zugeordneten Antriebsrad eines benachbarten Zylinders im Eingriff ist.

Eine weitere vorteilhafte Maßnahme kann darin bestehen, daß die der Achse des Überbrückungsgetriebes zugeordnete Stelleinrichtung einen Stellmotor aufweist. Diese Maßnahme ermöglicht in vorteilhafter Weise eine Fernbedienung. In weiterer Fortbildung der übergeordnten Maßnahmen kann die Stelleinrichtung gleichzeitig mit einer Anzeigeeinrichtung versehen sein, was die Bedienungsfreundlichkeit weiter erhöht.

Weitere vorteilhafte Ausgestaltungen und zweckmäßige Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:

- Figur 1: eine schematische Seitenansicht eines erfindungsgemäßen Falzapparats,
- Figur 2: ein bevorzugtes Ausführungsbeispiel eines den Zylindern des der Figure 1 zugrundeliegenden Falzapparats zugeordneten Antriebsräderzugs und
- Figur 3: einen Schnitt durch das den Antriebsrädern des mit Falzklappen und Scherenschnittmessern besetzten Falzzylinders zugeordneten Überbrückungsgetriebes.

Der Aufbau und die Funktionsweise eines Falzapparats sind an sich bekannt und bedürfen daher im vorliegenden Zusammenhang keiner detaillierteren Erläuterung mehr. Der der Figur 1 zugrundeliegende Falzapparat besteht aus zwischen zwei Seitenwänden 1 angeordneten Zylindern in Form eines Schneidzylinders 2, eines an diesen angestellten Sammelzylinders 3, eines mit letzterem zusammenwirkenden Falzzylinders 4 und eines mit diesem zusammenwirkenden Messerzylinders 5. Der Schneidzylinder 2 ist mit einem Messerbalken 6 versehen. Der Sammelzylinder 3 besitzt dem Messerbalken 6 zugeordnete Schneidnuten 7. Der Messerbalken 6 und die Schneidnuten 7 wirken in Form einer Querschneideinrichtung 8 zusammen, durch die ein durch Zugwalzen 9 in den Falzapparat eingezogener Papierstrang 10 in bogenförmige Produkte aufgeteilt wird. Den Schneidnuten 7 des Sammelzylinders 3 sind Punkturen 11 zugeordnet, welche den bei jedem Querschnitt neu hergestellten Bahnanfang erfassen. Im Bereich zwischen den Punkturen 11 ist der Sammelzylinder 3 mit Falzmessern 12 bestückt. Der Falzzylinder 4 besitzt den Falzmessern 12 zugeordnete Falzklappen 13, welche mit den Falzmessern 12 in Form einer Querfalzeinrichtung 14 zusammenwirken. Im Bereich zwischen den Falzklappen 13 ist der Falzzylinder 4 mit Scherenschnittmessern 15 bestückt. Der Messerzylinder 5 besitzt ein Gegenscherenschnittmesser 16, das mit den Scherenschnittmessern 15 des Falzzylinders 4 zur Bildung einer Glattschnitteinrichtung 17 zusammenwirkt, durch die der hintere Rand der in den Falzklappen 13 aufgenommenen Produkte in Form eines Glatt- bzw. Scherenschnitts abgetrennt werden kann. Hierdurch ist es möglich, den die Einstiche der Punkturen 11 enthaltenden Rand abzutrennen. Die mittels der Glattschnitteinrichtung 17 abgetrennten Papierstreifen werden mittels einer dem Messerzylinder 5 zugeordneten Absaugeinrichtung 18 abgesaugt.

Mit Hilfe des dargestellten Falzapparats lassen sich somit einmal quergefalzte und am hinteren Rand mit einem Glattschnitt versehene Produkte herstellen. Die fertigen Produkte werden in ein unterhalb des Falzzylinders 4 angeordnetes Schaufelrad 19 abgeworfen und von diesem auf ein es untergreifendes Auslegeband 20 abgelegt.

Um den Abstand des durch die Glattschnitteinrichtung 17 ausgeführten Glattschnitt von der jeweils vorauslaufenden Falzklappe 13 einregulieren zu können, besteht der Falzzylinder 4, wie Figur 1 weiter erkennen läßt, aus zwei koaxialen, gegeneinander verdrehbaren Armaturenträgern 21 bzw. 22, von denen der Armaturenträger 21 die Falzklappen 13 und der Armaturenträger 22 die Scherenschnittmesser 15 trägt. Die Armaturenträger 21, 22 sind gleichförmig antreibbar, so daß sich eine einheitliche Rotation des ganzen Falzzylinders 4 ergibt. Im Falle einer Verstellung des die Scherenschnittmesser 15 tragenden Armaturenträgers 22 wird der Messerzylinder 5 in gleicher Weise verstellt.

Im dargestellten Ausführungsbeispiel besteht auch der Sammelzylinder 3 aus zwei koaxialen, gegeneinander verdrehbaren Armaturenträgern 23 bzw. 24, von denen der Armaturenträger 23 die Schneidnuten 7 und Punkturen 11 aufweist und der Armaturenträger 24 die Falzmesser 12 trägt. Durch entsprechende gegenseitige Verstellung der Armaturenträger 23, 24 ist es möglich, die Lage des mittels der Querfalzeinrichtung 14 herstellbaren Querfalzes zu regulieren. Dementsprechend wird zusammen mit dem die Falzmesser 12 aufweisenden Armaturenträger 24 des Sammelzylinders 3 gleichzeitig der die Falzklappen 13 aufweisende Armaturenträger 21 der Falzzylinders 4 entsprechend verstellt und umgekehrt. Mit dem die Schneidnuten 7 enthaltenden Armaturenträger 23 wird der Schneidzylinder 2 verstellt.

Die Zylinder bzw. die diese bildenden Armaturenträger sind mit seitlichen Lagerzapfen auf den Seitenwänden 1 gelagert, wie am besten aus Figur 2 erkennbar ist. Die Lagerzapfen des Falzzylinders 4 bestehen dabei aus an Stirnplatten des die Falzklappen 13 aufnehmenden Armaturenträgers 21 befestigten Hohlwellen 25, in die am Armaturenträger 22 der Scherenschnittmesser 15 befestigte Innenwellen 26 eingreifen. Die Innenwellen 26 sind auf den Hohlwellen 25 und diese auf der Seitenwand 1 gelagert. Im Bereich des Sammelzylinders 3 ist der die Punkturen 7 aufnehmende Armaturenträger 23 in entsprechender Weise mit seitlichen Hohlwellen 27 versehen, in die am Armaturenträger 24 der Falzmesser 12 befestigte Innenwellen 28 eingreifen. Die Lagerstutzen 29 und 30 des Schneidzylinders 2 bzw. Messerzylinders 5 sind als einfache, in den Seitenwänden 1 gelagerte Zapfen ausgebildet.

Der Antrieb der Zylinder erfolgt über einen im Bereich einer Seitenwand angeordneten Antriebsräderzug. Dieser ist in einem an der der Figur 2 zugrundeliegenden Seitenwand 1 befestigten Getriebekasten 31 aufgenommen, und besteht aus auf die in den Getriebekasten 21 hineinragenden Enden der Lagerzapfen bzw. der diese bildenden Wellen aufgekeilten bzw. aufgeschraubten Antriebsrädern. Dem durch die beiden Armaturenträger 23 u. 24 gebildeten Sammelzylinder 3 sind dementsprechend zwei koaxial nebeneinander angeordnete Antriebsräder 32. 33 zugeordnet, von denen das innere, d.h. das der Seitenwand 1 benachbarte Antriebsrad 32 auf das in den Getriebekasten 31 hineinragende Ende der Hohlwelle 27 und das äußere Antriebsrad 33 auf das aus der Hohlwelle 27 herausragende Ende der Innenwelle 28 aufgekeilt sind. Ebenso sind dem zweiteiligen Falzzylinder 4 zwei koaxial nebeneinander angeordnete Antriebsräder 34 bzw. 35 zugeordnet, von denen das innere Antriebsrad 34 auf die Hohlwelle 25 des den Falzklappen 13 zugeordneten Armaturenträgers 21 und das Antriebsrad 35 auf das aus der Hohlwelle 25 herausragende Ende der Innenwelle 26 des die Scherenschnittmesser 15 tragenden Armaturenträgers 22 aufgesetzt sind. Dem Schneidzylinder 2 und dem Messerzylinder 5 ist jeweils ein Antriebsrad 36 bzw. 37 zugeordnet. Das Antriebsmoment wird dabei über ein bei 38 angedeutetes Antriebselement in das dem Schneidzylinder 2 zugeordnete Antriebsrad 36 eingeleitet und infolge des Zahneingriffs der den benachbarten Zylindern zugeordneten Antriebsräder in Form eines Räderzugs bis zum Antriebsrad 37 des Messerzylinders 5 durchgeleitet. Das Antriebsrad 36 des Schneidzylinders 2 ist dabei im Eingriff mit dem den Schneidnuten 7 und Punkturen 11 zugeordneten Antriebsrad 32. Von diesem wird das Drehmoment auf das benachbarte, den Falzmessern 12 zugeordnete Antriebsrad 33 übertragen, das im Eingriff mit dem den Falzklappen 13 zugeordneten Antriebsrad 34 ist. Von diesem wird das Drehmoment auf das benachbarte, den Scherenschnittmessern 15 zugeordnete Antriebsrad 35 übertragen, das im Eingriff mit dem Antriebsrad 37 des Messerzylinders 5 ist. Hierdurch ist sichergestellt, daß bei Verstellung der Schneid- bzw. Falzorgane eines Zylinders die hiermit jeweils zusammenwirkenden Schneid- bzw. Falzorgane eines anderen Zylinders automatisch mit verstellt werden.

Die koaxial nebeneinander angeordneten Antriebsräder 32, 33 bzw. 34, 35 der Armaturenträger des Sammelzylinders 3 bzw. des Falzzylinders 4 sind während des normalen Betriebs durch ein je-weils zugeordnetes Überbrückungsgetriebe 39 bzw. 40 antriebsmäßig so miteinander gekuppelt, daß sich praktisch eine quasi starre Verbindung und damit ein vollständiger Gleichlauf ergibt. Das die Antriebsräder 32 und 33 des Sammelzylinders 3 antriebsmäßig miteinanderverbindene Überbrückungsgetriebe 39 enthält, wie Figur 2 weiter zeigt, zwei auf einer parallel zur Achse der zugeordneten Antriebsräder 32, 33 im Gestell gelagerten Achse 41 drehbar gelagerte, fest miteinander verbundene, hier aus einem Stück bestehende Ritzel 42 bzw. 43, die mit jeweils einem Antriebsrad 32 bzw. 33 kämmen, so daß sich eine Übertragung des Drehmoments ergibt. Die Ritzel 42 ergibt. Die Ritzel 42 und 43 sowie die zugeordneten Antriebsräder 32 u. 33 sind schräg verzahnt, so daß bei einer axialen Verschiebung der Ritzel 42, 43 eine Drehbewegung der Antriebsräder 32, 33 erreicht wird. Die Ritzel 42, 43 sind dementsprechend um den axialen Stellweg breiter als die Antriebsräder 32, 33, so daß sich auch in den Endlagen ein ausreichend breiter Zahneingriff ergibt. Die nebeneinander angeordneten Ritzel 42 und 43 sind im dargestellten Ausführungsbeispiel ebenso wie die zugeordneten Antriebsräder 32 und 33 gegenläufig schräg verzahnt, so daß sich eine Verdopplung des erzielbaren Drehwinkels ergibt. Zur Bewerkstelligung der axialen Verstellung der Ritzel 42, 43 wird die Achse 41 verstellt. Im Dargestellten Ausführungsbeispiel besitzt die Achse 41 hierzu eine die Ritzel 42, 43 aufnehmende, auf einem gehäuseseitig fest angeordneten Zapfen aufgenommene Büchse, die mit einem den Getriebekasten durchgreifenden Antriebsstutzen 44 versehen ist, der in seinem rückwärtigen Bereich als in eine gehäuseseitig vorgesehene Gewindemuffe eingreifender Gewindestutzen ausgebildet ist und an seinem Ende ein Handrad 45 trägt. Zur Fixierung einer gewünschten Einstellung ist eine mit dem Antriebsstutzen 44 zusammenwirkende, in eine Radialbohrung der Gewindemuffe einschraubbare Knebelschraube 46 vorgesehen.

Das zur antriebsmäßigen Kopplung der Antriebsräder 34, 35 des Falzzylinders 4 vorgesehene Überbrückungsgetriebe 40 kann in derselben Weise wie das oben geschilderte Überbrückungsgetriebe 39 ausgebildet sein. Im dargestellten Ausführungsbeispiel enthält das Überbrückungsgetriebe 40, wie Figur 2 weiter erkennen läßt, ebenfalls zwei auf einer parallel zur Achse der zugeordneten Antriebsräder 34, 35 angeordneten Achse 41 drehbar gelagerte Ritzel 42, 43, die hier mittels eines Differentialgetriebes in Form eines HD-Getriebes 47 antriebsmäßig miteinander verbunden sind. Diese Verwendung eines Differentialgetriebes ermöglicht die Bewerkstelligung einer praktisch unbegrenzten gegenseitigen Verdrehung der Ritzel 42, 43. Hierbei ist es daher möglich, den Abstand der Scherenschnittmesser 15 von den Falzklappen 13 so zu vergrößern, daß die Scherenschnittmesser 15 und die infolge des Zahneingriffs zwischen den Antriebsrädern 35 und 37 automatisch mitverstellten Gegenscherenschnittmesser 16 erst hinterhalb der Hinterkante des in den vorauslaufenden Falzklappen 13 aufgenommenen Falzprodukts in gegenseitigen Eingriff kommen, was praktisch einer Passivierung der Glattschnitteinrichtung 17 entspricht. Ein Ausbau von Messern bzw. eine Stillsetzung des Messerzylinders 5 zur Passivierung der Glattschnitteinrichtung 17 kann daher entfallen.

Zur Erzielung einer kompakten Bauweise ist das Differentialgetriebe 47, wie oben schon angedeutet wurde, als HD-Getriebe ausgebildet, das am besten aus Figur 3 erkennbar ist. Zur Bildung des HD-Getriebes ist die die Ritzel 42, 43 aufnehmende Achse 41 im Bereich zwischen den beiden Ritzeln mit einem eliptischen Bund 48 versehen, auf dem ein elastischer, außen verzahnter Ring 49 gelagert ist, der mit zwei nebeneinander angeordneten, innen verzahnten, steifen Ringen 50 bzw. 51 im Eingriff ist, die an den einander zugewandten Stirnseiten der nebeneinander angeordneten Ritzel 42 bzw. 43 befestigt sind. Durch Drehen der Achse und damit des eliptischen Bunds 48 ergibt sich eine gegenseitige Verdrehung der steifen Ringe 50, 51 und damit der fest hiermit verbundenen Ritzel 42, 43 und der mit diesen kämmenden Antriebsräder 34, 35. Die Achse 41 ist zur Bewerkstelligung einer derartigen Drehbewegung drehbar in der Seitenwand 1 bzw. der hierzu parallelen Kastenwand gelagert und mit einem aus dem Getriebekasten 31 herausgeführten Antriebsstutzen 44 versehen, der, wie in Figur 2 angedeutet ist, mit einem Handrad 45 versehen sein kann, wobei zur Bewerkstelligung einer Fixierung ebenfalls eine Knebelschraube 46 vorgesehen sein kann. Bei dem der Figur 3 zugrundeliegenden Ausführungsbeispiel ist dagegen zur Bewerkstelligung einer Verdrehung der Achse 41 ein Stellmotor 52 vorgesehen. Dieser ist zur Erzielung einer kompakten Anordnung mit zur Mittellängsachse der Achse 41 lotrechter Mittellängsachse angeordnet. Auf den Antriebsstutzen 44 ist dementsprechend ein Kegelrad aufgekeilt, das mit einem auf die Motorwelle aufgekeilten Kegelrad im Eingriff ist. Der Stellmotor 52 kann von einem Bedienungspult aus fernbedient werden. Zur weiteren Bedienungsvereinfachung ist bei dem der Figur 3 zugrundeliegenden Beispiel eine Anzeigeeinrichtung 53 vorgesehen, die den eingestellten Abstand der Scherenschnittmesser 15 von der jeweils vorauslaufenden Falzklappe 13 anzeigt. Im dargestellten Ausführungsbeispiel besitzt die Anzeigeeinrichtung 53 ein mit einem auf dem Antriebsstutzen 44 angeordneten Ritzel kämmendes Antriebsrad, durch das sich entweder ein einer Skala zugeordneter Zeiger oder etwa ein elektrischer Meßwertaufnehmer in Form eines Drehkondensators etc. verstellen läßt.

Der außenverzahnte, elastische Ring 49 und die innenverzahnten, steifen Ringe 50, 51 des HD-Getriebes besitzen unterschiedliche Zähnezahlen. Hierdurch ergeben sich bei der Übertragung des Drehmoments von einem Ritzel 42 auf das benachbarte Ritzel 43 unterschiedliche Drehwinkel der Ritzel 42, 43. Dies ließe sich durch unterschiedliche Ritzeldurchmesser ausgleichen. Im dargestellten Ausführungsbeispiel besitzen die Ritzel 42, 43 zur Vereinfachung der Bauweise gleiche Durchmesser. Der Ausgleich erfolgt dementsprechend durch unterschiedliche wirksame Durchmesser der Antriebsräder 34, 35. Im dargestellten Ausführungsbeispiel ist das Antriebsrad 34 hierzu mit zwei nebeneinander angeordnten Zahnkränzen 34a und 34b unterschiedlichen Durchmessers versehen. Der dem Antriebsrad 35 benachbarte, den größeren Durchmesser aufweisende Zahnkranz 34a, der im Bereich des Überbrückungsgetriebes mit Spiel zwischen die entsprechenden Abstand aufweisenden Ritzel 42, 43 eingreift, kämmt dabei mit dem Antriebsrad 33 des Falzmesser-Armaturenträgers des Sammelzylinders 3. Der als auf der Innenseite angesetzter Ring ausgebildete, den kleineren Durchmesser aufweisende Zahnkranz 34b kämmt dabei mit dem zugeordneten Ritzel 42. Der Durchmesser des Zahnkranzes 34b entspricht dementsprechend dem Durchmesser des mit dem anderen Ritzel 43 kämmenden Antriebsrads 35. Der Unterschied der Zähnezahl zwischen den Zahnkränzen 34a und 34b entspricht dem doppelten Unterschied zwischen den Zähnezahlen des elastischen Rings 49 und der steifen Ringe 50, 51, womit sich ein voller Ausgleich ergibt, d.h. womit eine synchrone Drehbewegung der Armaturenträger 21 und 22 des Falzzylinders gewährleistet ist.

Das dem Falzmesser-Armaturenträger 24 des Sammelzylinders 3 zugeordnete Antriebsrad 33 ist außerhalb des benachbarten Antriebsrads 32 angeordnet. Innerhalb des mit diesem Antriebsrad 33 kämmenden Zahnkranzes 34a des Antriebsrads 34 ist daher genügend Platz für den zweiten Zahnkranz 34b vorhanden, der, wie schon erwähnt wurde, einfach als seitlich angesetzter Ring ausgebildet sein kann. Gleichzeitig ergibt sich hierdurch auch so viel Distanz zwischen den Ritzeln 42 und 43, daß das zwischengeschaltete HD-Getriebe 47 untergebracht werden kann. die steifen Ringe 50, 51 des HD-Getriebes sind durch achsparallele Schrauben mit dem jeweils zugeordneten Ritzel 42 bzw. 43 verschraubt. Zur Vereinfachung dieser Schraubverbindung sind die Ritzel 42, 43 zweiteilig ausgebildet, wobei sich ein mit einer Nabe versehenes, fest mit dem zugeordneten Ring 50 bzw. 51 verbundenes Grundelement und ein an dieses auf der dem Ring 50 bzw. 51 gegenüberliegenden Seite angesetztes, von der Nabe durchgriffenes Ansatzelement ergeben. Hierdurch lassen sich auch bei Verwendung vorgefertigter Elemente die gewünschten Gesamtzahnbreiten auf einfache Weise erreichen.

Das mit dem außenliegenden, dem Scherenschnittmesser-Armaturenträger 22 zugeordneten Antriebsrad 35 zusammenwirkende Antriebsrad 37 des Messerzylinders 5 ist um denselben Betrag, wie das das Antriebsrad 34 hintergreifende Antriebsrad 35 von der Seitenwand 1 entfernt. Innerhalb des Antriebsrads 37 ist daher, wie Figur 2 weiter zeigt, genügend Platz für ein Zwischenrad 54, das frei drehbar auf der Nabe des Antriebsrads 37 gelagert sein kann und im dargestellten Ausführungsbeispiel mit dem größeren Zahnkranz 34a des Antriebsrads 34 kämmt. Von diesem Zwischenrad 54 kann auf einfache Weise der Antrieb nachgeordneter Elemente, beispielsweise einer dem Falzzylinder 4 zugeordneten Bandführung etc., abgenommen werden.

## Patentansprüche

1. Falzapparat zur Herstellung von zumindest einmal quergefalzten parallel zum Querfalz beschnittenen Produkten, mit einer Querschneideinrichtung (8), wenigstens einer Querfalzeinrichtung (14) und wenigstens einer Glattschnitteinrichtung (17), die aus auf einem mit Falzklappen (13), die mit Falzmessern (12) eines Sammelzylinders (3) zusammenwirken, versehenen Falzzylinder (4) im Bereich zwischen den Falzklappen (13) angeordneten Scherenschnittmessern (15) und wenigstens einem hiermit zusammenwirkenden, auf einem an den vom Sammelzylinder (3) ablaufenden Umfangsabschnitt des Falzzylinders (4) angestellten Messerzylinder (5) aufgenommenen Gegenschnittscherenmesser (16) besteht, dadurch gekennzeichnet, daß der Falzzylinder (4) aus wenigstens zwei koaxialen, gegeneinander verdrehbaren, mit gleicher Geschwindigkeit antreibbaren Armaturenträgern (21, 22) besteht, die mit Falzklappen (13) bzw. Scherenschnittmessern (15) besetzt und mit koaxialen Antriebsrädern (34, 35) versehen sind, die mittels eines verstellbaren Überbrückungsgetriebes (40) antriebsmäßig miteinander gekuppelt sind, wobei das Antriebsrad (35) des die Scherenschnittmesser (15) tragenden Armaturenträgers (22) mit einem Antriebsrad (37) des Messerzylinders (5) und das Antriebsrad (34) des die Falzklappen (13) tragenden Armaturenträgers (21) mit einem den Falzmessern (12) des Sammelzylinders (3) zugeordneten Antriebsrad (33) im Eingriff sind.

2. Falzapparat nach Anspruch 1, dadurch gekennzeichnet, daß die durch das Überbrückungsgetriebe (40), das vorzugsweise ein Differentialgetriebe (47) enthält, antriebsmäßig miteinander gekuppelten Antriebsräder (34, 35) nebeneinander angeordnet und mit jeweils einer Welle (25, 26) verbunden sind, von denen die eine Welle (25) als von der anderen Welle (26) durchgriffene Hohlwelle ausgebildet ist, und daß das Überbrückungsgetriebe (40) eine zu den Wellen (25, 26) der Antriebsräder (34, 35) parallele, verstellbare Achse (41) aufweist, auf der zwei antriebsmäßig miteinander verbundene, mit den Antriebsrädern (34, 35) kämmende Ritzel (42, 43) drehbar gelagert sind.

3. Falzapparat nach Anspruch 2, dadurch gekennzeichnet, daß die Ritzel (42, 43) separat voneinander auf der Achse (41) gelagert und durch ein als Differentialgetriebe ausgebildetes Harmonic-Drive-Getriebe (47) antriebsmäßig miteinander verbunden sind, das zwei jeweils mit einem Ritzel (42 bzw. 43) verbundene, innenverzahnte Ringe (50, 51) aufweist, die im Eingriff mit einem gemeinsamen, außenverzahnten, elastischen Ring (49) sind, in den ein auf der die Ritzel (42, 43) aufnehmenden Achse, die mittels einer Stelleinrichtung in Drehrichtung verstellbar ist, befestigter, eliptischer Bund (48) eingreift.

4. Falzapparat nach Anspruch 3, dadurch gekennzeichnet, daß eines der Antriebsräder, vorzugsweise das den mit Falzklappen (13) besetzten Armaturenträger (21) antreibende Antriebsrad (34) zwei Zahnkränze (34a, 34b) aufweist, die unterschiedliche Durchmesser besitzen und von denen einer mit dem zugeordneten, sammelzylinderseitigen Antriebsrad (32) und der andere mit einem Ritzel (42) des Überbrückungsgetriebes (40) im Eingriff ist, wobei die durch den Unterschied der Durchmesser der Zahnkränze (41a, 41b) bewirkte Geschwindigkeitsdifferenz der Geschwindigkeitsdifferenz zwischen den beiden innenverzahnten Ringen (50, 51) des HD-Getriebes entspricht.

5. Falzapparat nach Anspruch 4, dadurch gekennzeichnet, daß der den kleineren Durchmesser, welcher dem Durchmesser des anderen Antriebsrads (35) entspricht, aufweisende, vorzugsweise als seitlich angesetzter Ring ausgebildete Zahnkranz (34b) im Eingriff mit dem Ritzel (42) und der den größeren Durchmesser aufweisende Zahnkranz (34a) im Eingriff mit dem sammelzylinderseitigen Antriebsrad (33) ist.

6. Falzapparat nach einem der vorhergehenden Ansprüche 2 bis 5, dadurch gekennzeichnet, daß die die Ritzel (42, 43) aufnehmende Achse (41) auf einer Maschinenseitenwand (1) und einer hierzu parallelen Kastenwand eines aufgesetzten Getriebekasten (31) gelagert und mit einem die Kastenwand durchsetzenden Antriebsstutzen (44) versehen ist, auf den ein vorzugsweise mittels eines Stellmotors (52) antreibbares, als Kegelrad, das mit einem auf der Welle des lotrecht zur Achse (41) angeordneten Stellmotors (52) befestigten Kegelrad zusammenwirkt, ausgebildetes Stellrad (45 bzw. 55) der Stelleinrichtung aufgesetzt ist.

7. Falzapparat nach einem der vorhergehenden Ansprüche, dadurch gekennzeichnet, daß dem Überbrückungsgetriebe (40) eine synchron hiermit verstellbare Anzeigeneinrichtung (53) zugeordnet ist.

8. Falzapparat nach einem der vorhergehenden Ansprüche, dadurch gekennzeichnet, daß der Sammerzylinder (3) ebenfalls aus wenigstens zwei koaxialen, gegeneinander verdrehbaren, mit gleicher geschwindigkeit antreibbaren Armaturenträgern (23, 24) besteht, die mit den Falzmessern (12) bzw. mit Punkturen (11) oder Greifern und Messerleisten (7) besetzt und mit koaxialen Antriebsrädern (32, 33) versehen sind, die mittels eines verstellbaren Überbrückungsgetriebes (39) antriebsmäßig miteinander verbunden sind, wobei das Antriebsrad (33) des die Falzmesser (12) tragenden Armaturenträgers (24) mit dem den größeren Durchmesser aufweisenden Zahnkranz (34a) des den Falzklappen (13) zugeordneten Armaturenträgers (21) und das andere Antriebsrad (32) mit einem angetriebenen Antriebsrad (36) eines an den Sammelzylinder (3) angestellten Schneidzylinders (2) zusammenwirkt.

9. Falzapparat nach einem der vorhergehenden Ansprüche 2 bis 8, dadurch gekennzeichnet, daß das Überbrückungsgetriebe (39 bzw. 40) zwei fest miteinander verbundene, vorzugsweise gegenläufig schräg verzahnte Ritzel (42, 43) aufweist, die mittels der sie aufnehmenden Achse (41) in axialer Richtung gegenüber den hiermit in Zahneingriff stehenden, ebenfalls vorzugsweise gegenläufig schräg verzahnten Antriebsrädern (32, 33) verstellbar sind.

10. Falzapparat nach einem der vorhergehenden Ansprüche 2 bis 9, dadurch gekennzeichnet, daß die die Ritzel (42, 43) aufnehmende Achse (41) vorzugsweise mittels einer Klemmeinrichtung (46) blockiert ist.

## Claims

1. A folder for the production of products which are folded at least once transversely and are cut parallel to the transverse fold, comprising a transverse cutting device (8), at least one transverse folding device (14) and at least one smooth cutting device (17), which consists of shear cutting knives (15), which are arranged on a folding cylinder (4) which is provided with folding jaws (13), which cooperate with folding blades (12) of a collect cylinder (3), in the part between the folding jaws (13), and at least one counter cutting knife (16) mounted on the knife cylinder (5) in engagement with a circumferential section of the folding cylinder (4) leaving the collect cylinder (3), said knife (16) cooperating with the knives (15), characterized in that the folding cylinder (4) consists of at least two coaxial fixture support (21 and 22) which are able to be turned in relation to each other and to be driven at the same speed, and which are provided with folding jaws (13) and, respectively, shear cutting knives (15) and furthermore with coaxial drive wheels (34 and 35), which by means of an adjustable bridging drive (40) are drivingly connected together, the drive wheel (35) of the one fixture support (22) bearing the shear cutting knives (15) being in engagement with a drive wheel (37) of the knife cylinder (5) and the drive wheel of the fixture support (21) bearing the folding jaws (13) is in engagement with a drive wheel (33) associated with the folding blades (12) of the collect cylinder (3).

2. The folder as claimed in claim 1, characterized in that the drive wheel (34 and 35) which are connected together by the bridging drive (40), which preferably comprises a differential drive (47), are drivingly connected together, are arranged adjacent to each other and are connected with a respective shaft (25) in the form of a hollow shaft having the other shaft (26) fitted in it, and in that the bridging drive (40) has an adjustable shaft (41), which is parallel to the shaft (25 and 26) of the drive wheels (34 and 35), on which shaft (41) two pinions (42 and 43) are rotatably arranged which are drivingly connected together and are in mesh with the drive wheels (34 and 35).

3. The folder as claimed in claim 2, characterized in that the pinions (42 and 43) are bearinged separately from each other on the shaft (41) and are drivingly connected with each other by a harmonic drive (47) in the form of a differential drive, said harmonic drive having two internally toothed gear rings (50 and 51) each connected with a pinion (42 and, respectively, 43), such rings being in engagement with a common, externally toothed elastic ring (49), into which there is fitted an elliptical collar (48), which is fixed to the shaft carrying the pinions (42 and 43) which shaft is able to be adjusted by means of an adjustment device in the direction of rotation.

4. The folder as claimed in claim 3, characterized in that one of the drive wheels, preferably the drive wheel (34) driving the fixture support (21) bearing the folding jaws (13), has two gear rings (34a and 34b), which have different diameters and of which one is in mesh with the associated drive wheel (33) of the collect cylinder and the other is in mesh with a pinion (42) of the bridging drive (40), the difference in speed caused by the difference between the diameters of the gear rings (41a, 41b) corresponding to the difference in speed caused between the two internally toothed rings (50 and 51) of the harmonic drive.

5. The folder as claimed in claim 4, characterized in that the gear ring (34b), which has the smaller diameter, which corresponds to the diameter of the other drive wheel (35), and which is preferably in the form of a laterally arranged ring, is in mesh with the pinion (42) and the gear ring (34a) having the larger diameter is in mesh with the drive wheel (33) on the collect cylinder side.

6. The folder as claimed in any one of the preceding claims 2 through 6, characterized in that the shaft (41) mounting the pinions (42 and 43) is bearinged on a side frame (1) of the machine and on a box wall, extending parallel to it, of a gear box (31) positioned thereon, and is provided with a drive tube (44) extending through the box wall, on which tube a setting wheel (45 and, respectively, 55) of the setting device is arranged, which is adapted to be driven preferably by a servo motor (52) and is in the form of a bevel wheel which cooperates with a bevel arranged on the shaft of the servo motor arranged perpendicularly to the shaft (41).

7. The folder as claimed in any one of the preceding claims, characterized in that an adjustable indicating device (53) is associated with the bridging drive (40) and is able to be adjusted synchronously with it.

8. The folder as claimed in any one of the preceding claims, characterized in that the collect cylinder (3) also consists of at least two coaxially arranged and oppositely rotatable fixture supports (23 and 24) adapted to be driven at the same speed, which are provided with the folding blades (12) and, respectively, with pins (11) or grippers and knife bars (7) and also with coaxial drive wheels (32 and 33), which are connected by means of an adjustable bridging drive (39) drivingly, and the drive wheel (33) of the fixture support (24), bearing the folding blades (12), is in cooperation with the gear ring (34a), having the larger diameter, of the fixture support (21) associated with the folding jaws (13) and the other driving wheel (32) is in cooperation with a driven drive wheel (36) of a cutting cylinder (2) positioned in engagement with the collect cylinder (3).

9. The folder as claimed in any one of the preceding claims 2 through 8, characterized in that the bridging drive (39 and, respectively, 40) comprises two permanently connected helical pinions (42 and 43) which preferably rotate in opposite directions, which may be adjusted by means of the shaft (41) mounting them in the axial direction in relation to the helical drive wheels (32 and 33) which are in engagement with them and are also turned in opposite directions.

10. The folder as claimed in any one of the preceding claims 2 through 9, characterized in that the shaft (41) mounting the pinions is arrested by means of a clamping device (46).

## Revendications

1. Plieuse pour la fabrication de produits pliés transversalement au moins une fois et coupés parallèlement au pli transversal, comprenant un dispositif de coupe transversale (8), au moins un dispositif de pliage transversal (14) et au moins un dispositif de coupe nette (17) qui se compose de lames de cisailles de découpage (15) disposées sur un cylindre plieur (4) muni de mâchoires de pliage (13) qui coopèrent avec des plioirs (12) d'un cylindre collecteur (3), et situées dans la région comprise entre les mâchoires de pliage (13), et d'au moins une lame de cisaille de coupe conjuguée (16) coopérant avec celles-ci et reçue sur un cylindre de coupe (5) serré sur la partie périphérique du cylindre plieur (4) qui s'éloigne du cylindre collecteur (3), caractérisée par le fait que le cylindre plieur (4) se compose d'au moins deux porte-armatures coaxiaux (21, 22) que l'on peut faire tourner l'un par rapport à l'autre, qui peuvent être entraînés à la même vitesse, qui sont équipés des mâchoires de pliage (13) et des lames de cisailles de découpage (15), respectivement, et qui sont munis de roues d'entraînement coaxiales (34, 35) accouplées entre elles, quant à l'entraînement, au moyen d'une transmission de liaison déplaçable (40), la roue d'entraînement (35) du porte-armature (22) qui porte les lames de cisailles de découpage (15) étant en prise avec une roue d'entraînement (37) du cylindre de coupe (5), et la roue d'entraînement (34) du porte-armature (21) qui porte les mâchoires de pliage (13) l'étant avec une roue d'entraînement (33) associée aux plioirs (12) du cylindre collecteur (3).

2. Plieuse selon la revendication 1, caractérisée par le fait que les roues d'entraînement (34, 35) accouplées entre elles, quant à l'entraînement, par la transmission de liaison (40), laquelle comprend de préférence un engrenage différentiel (47), sont disposées l'une à côté de l'autre et sont reliées chacune à un arbre (25, 26) parmi lesquels l'un (25) des arbres est réalisé sous la forme d'un arbre creux traversé par l'autre arbre (26), et par le fait que la transmission de liaison (40) présente un axe déplaçable (41) qui est parallèle aux arbres (25, 26) des roues d'entraînement (34, 35) et sur lequel sont montés tournants deux pignons (42, 43) reliés l'un à l'autre quant à l'entraînement et engrenant avec les roues d'entraînement (34, 35).

3. Plieuse selon la revendication 2, caractérisée par le fait que les pignons (42, 43) sont montés séparément l'un de l'autre sur l'axe (41) et qu'ils sont reliés l'un à l'autre, quant à l'entraînement, par une transmission "harmonic drive" (à entraînement harmonique) (47) qui est réalisée sous la forme d'un engrenage différentiel et qui comporte deux bagues (50, 51) à denture intérieure qui sont à chaque fois reliées à un pignon (42 et 43, respectivement) et qui sont en prise avec une bague élastique commune (49) à denture extérieure dans laquelle est en prise un collet elliptique (48) fixé sur l'axe recevant les pignons (42, 43), lequel peut être déplacé dans la direction de la rotation au moyen d'un dispositif de réglage.

4. Plieuse selon la revendication 3, caractérisée par le fait que l'une des roues d'entraînement, de préférence la roue d'entraînement (34) qui entraîne le porte-armature (21) équipé de mâchoires de pliage (13), comporte deux couronnes dentées (34a, 34b) qui présentent des diamètres différents, dont l'une est en prise avec la roue d'entraînement associée (33) située du côté du cylindre collecteur, et dont l'autre l'est avec un pignon (42) de la transmission de liaison (40), la différence de vitesse produite par la différence des diamètres des couronnes dentées (41a, 41b) correspondant à la différence de vitesse entre les deux bagues (50, 51) à denture intérieure de la transmission à entraînement harmonique.

5. Plieuse selon la revendication 4, caractérisée par le fait que la couronne dentée (34b) qui présente le plus petit diamètre, lequel correspond au diamètre de l'autre roue d'entraînement (35), et qui est de préférence réalisée sous la forme d'un anneau posé latéralement, est en prise avec le pignon (42), et que la couronne dentée (34a) qui présente le plus grand diamètre est en prise avec la roue d'entraînement (33) située du côté du cylindre collecteur.

6. Plieuse selon l'une des revendications précédentes 2 à 5, caractérisée par le fait que l'axe (41) qui reçoit les pignons (42, 43) est monté tournant sur une paroi latérale (1) de la machine et sur une paroi de boîte parallèle à celle-ci d'une boîte d'engrenages rapportée (31), et qu'il est muni d'un embout d'entraînement (44) qui traverse la paroi de caisson et sur lequel est posée une roue de réglage (45 et 55, respectivement) du dispositif de réglage qui peut être entraînée de préférence au moyen d'un servomoteur (52) et qui est réalisée sous la forme d'un pignon conique, lequel coopère avec un pignon conique fixé sur l'arbre du servomoteur (52) qui est disposé perpendiculairement à l'axe (41).

7. Plieuse selon l'une des revendications précédentes, caractérisée par le fait qu'est associé à la transmission de liaison (40) un dispositif indicateur (53) qui peut être déplacé en synchronisme avec elle.

8. Plieuse selon l'une des revendications précédentes, caractérisée par le fait que le cylindre collecteur (3) se compose également d'au moins deux porte-armatures coaxiaux (23, 24) que l'on peut faire tourner l'un par rapport à l'autre, qui peuvent être entraînés à la même vitesse, qui sont garnis des plioirs (12) ou, respectivement, de picots (11) ou de pinces et de réglettes de coupe (7), et qui sont munis de roues d'entraînement coaxiales (32, 33) accouplées entre elles, quant à l'entraînement, au moyen d'une transmission de liaison déplaçable (39), la roue d'entraînement (33) du porte-armature (24) qui porte les plioirs (12) coopérant avec la couronne dentée (34a) du porte-armature (21) associé aux mâchoires de pliage (13) qui présente le plus grand diamètre, et l'autre roue d'entraînement (32) coopérant avec une roue d'entraînement entraînée (36) d'un cylindre de coupe (2) serré sur le cylindre collecteur (3).

9. Plieuse selon l'une des revendications précédentes 2 à 8, caractérisée par le fait que la transmission de liaison (39 et 40, respectivement) comporte deux pignons (42, 43) solidaires l'un de l'autre qui sont de préférence à dents obliques en sens opposés et qui, au moyen de l'axe (41) les recevant, peuvent être déplacés en direction axiale par rapport aux roues d'entraînement (32, 33) qui sont en prise avec eux par leurs dents et qui, de préférence, sont également à dents obliques en sens opposés.

10. Plieuse selon l'une des revendications précédentes 2 à 9, caractérisée par le fait que l'axe (41) qui reçoit les pignons (42, 43) est de préférence bloqué au moyen d'un dispositif de serrage (46).
